# EUROPÄISCHE PATENTSCHRIFT

(11) **EP 1 767 425 B1**
(45) Veröffentlichungstag und Bekanntmachung des Hinweises auf die Patenterteilung: **09.04.2008**
(21) Anmeldenummer: 06450047.3
(22) Anmeldetag: 30.03.2006
(51) Int. Cl.: B61B 12/00, B61B 12/06

(54) **Seilbahnanlage mit verdrehbaren Fahrbetriebsmitteln**
Rope railway with swiveling passenger units
Installation de téléphérage avec véhicules pivotants pour passagers

(30) Priorität: 27.09.2005 AT 15832005
(43) Veröffentlichungstag der Anmeldung: 28.03.2007
(73) Patentinhaber: Innova Patent GmbH, 6960 Wolfurt (AT)
(72) Erfinder: Rein, Christian, 6850 Dornbirn (AT); Stefani, Thomas, 6921 Kennelbach (AT)
(74) Vertreter: Atzwanger, Richard

(56) Entgegenhaltungen:
- EP-A- 1 419 950
- AT-U1- 2 469
- DE-A1- 19 817 355
- DE-C- 551 780
- US-A- 4 246 848

## Beschreibung

Die gegenständliche Erfindung betrifft eine Seilbahnanlage mit einem Trag- und Förderseil, welches in den Stationen über Umlenkscheiben geführt ist und mit Fahrbetriebsmitteln, welche sich am unteren Ende von Gehängestangen befinden, welche in den Stationen vom Trag- und Förderseil abkuppelbar sind, welche in den Stationen längs Führungsschienen durch die Aus- und Einstiegsbereiche hindurchbewegbar und in der Folge an das Trag- und Förderseil wieder ankuppelbar sind und welche gegenüber den Gehängestangen um eine angenähert vertikale Achse verdrehbar gelagert sind, wobei sie mit einem Drehantrieb ausgebildet sind, der durch ein bei den Fahrbetriebsmitteln vorgesehenes Steuergerät gesteuert wird sowie mit Einrichtungen zur Ein- und Ausschaltung des Drehantriebes bei der Ausfahrt bzw. bei der Einfahrt der Fahrbetriebsmittel aus den Stationen bzw. in die Stationen.

Aus der EP 1419950 A1 ist eine Seilbahnanlage bekannt, welche mit Fahrbetriebsmitteln ausgebildet ist, die gegenüber den Gehängestangen, welche an das Trag- und Förderseil ankuppelbar sind, um eine angenähert vertikale Achse verdrehbar gelagert sind. Aus der US-A-424848 ist weiters eine Seilbahnanlage bekannt, welche mit verdrehbaren Fahrbetriebsmitteln ausgebildet ist, wobei der Drehantrieb bei der Ausfahrt der Fahrbetriebsmittel aus den Stationen eingeschaltet und vor deren Einfahrt in die Stationen ausgeschaltet wird.

Bei derartigen Seilbahnanlagen muss gewährleistet werden, dass sich die Fahrbetriebsmittel in den Stationen, in welchen sie von den Passagieren bestiegen bzw. verlassen werden, in der hierfür erforderlichen Drehlage befinden. Insbesondere muss bei derartigen Seilbahnanlagen gewährleistet werden, dass sich die in die Stationen hineinfahrenden Fahrbetriebsmittel in der für deren Besteigen bzw. Verlassen durch die Passagiere erforderlichen Drehlage befinden, wobei dann, sofern dies nicht der Fall ist, betriebstechnische Maßnahmen getroffen werden.

Der gegenständlichen Erfindung liegt somit die Aufgabe zugrunde, eine Einrichtung zu schaffen, durch welche diesem Erfordernis entsprochen wird. Diese Aufgabe wird erfindungsgemäß dadurch gelöst, dass im Einfahrtsbereich der Stationen eine Abtasteinrichtung angeordnet ist, durch welche die Drehlage der in die Stationen einfahrenden Fahrbetriebsmittel erfasst wird und durch welche bei einer Überschreitung eines vorgegebenen Wertes in der Drehlage des betreffenden Fahrbetriebsmittels eine Abschaltung der Seilbahnanlage bewirkt wird.

Vorzugsweise ist im Ausfahrtsbereich der Stationen ein erstes Schaltelement vorgesehen, durch welche das Steuergerät bei der Ausfahrt eines Fahrbetriebsmittels aus den Stationen ansteuerbar ist, um den Drehantrieb einzuschalten. Alternativ dazu ist eine Funksteuereinrichtung vorgesehen, durch welche das Steuergerät bei der Ausfahrt des Fahrbetriebsmittels aus den Stationen ansteuerbar ist, um den Drehantrieb einzuschalten.

Vorzugsweise ist an den um eine vertikale Achse verdrehbaren Fahrbetriebsmitteln ein erstes Steuerelement vorgesehen, welchem im Ausfahrtsbereich der Stationen das erste Schaltelement zugeordnet ist, durch welches, wenn es in die Bewegungsbahn des Steuerelementes einragt, das erste Steuerelement verstellt wird, wodurch an das im Fahrbetriebsmittel befindliche Steuergerät ein Signal abgegeben wird, durch welches eine Verdrehung des Fahrbetriebsmittels bewirkt wird. Dabei kann dem im Ausfahrtsbereich der Stationen befindlichen ersten Schaltelement eine Stelleinrichtung, insbesondere ein Stellmotor, zugeordnet sein, durch welchen dieses Schaltelement in eine erste Lage außerhalb der Bewegungsbahn des ersten Steuerelementes und in eine zweite Lage innerhalb der Bewegungsbahn des ersten Steuerelementes verstellbar ist.

Vorzugsweise sind weiters die mit einem Drehantrieb ausgebildeten Fahrbetriebsmittel mit mindestens einem zweiten Schaltelement ausgebildet, welchem im Einfahrtsbereich der Stationen ein zweites Steuerelement zugeordnet ist, wobei bei einer den Erfordernissen entsprechenden Drehlage der Fahrbetriebsmittel das zweite Schaltelement mit dem zweiten Steuerelement zusammenwirkt. Vorzugsweise sind die mit einem Drehantrieb ausgebildeten Fahrbetriebsmittel mit zwei Schaltelementen ausgebildet und ist im Einfahrtsbereich der Stationen jedem dieser Schaltelemente jeweils ein zweites Steuerelement zugeordnet.

Nach einer weiteren bevorzugten Ausführungsform sind die Fahrbetriebsmittel in den Stationen mittels im Bereich des Bodens befindlichen Führungsschienen geführt, wobei vorzugsweise die Fahrbetriebsmittel mit mindestens einer Führungswalze od.dgl. ausgebildet sind, welcher in den Stationen eine Führungsschiene zugeordnet ist, mit welcher die Führungswalze od.dgl. zusammenwirkt.

Nach einer weiters bevorzugten Ausführungsform ist das erste Steuerelement durch einen vom Fahrbetriebsmittel abragenden Schaltstab gebildet, durch dessen Verschwenkung an das im Fahrbetriebsmittel vorgesehene Steuergerät ein Steuersignal abgegeben wird, und sind die an den Fahrbetriebsmitteln vorgesehenen zweiten Schaltelemente durch von diesen nach unten abragende Schaltstangen od.dgl. gebildet, in deren Bewegungsbahnen sich im Einfahrtsbereich der Stationen vorgesehene zweite Steuerelemente befinden, welche durch diese Schaltstangen od.dgl. betätigbar sind.

Eine erfindungsgemäße Seilbahnanlage ist nachstehend anhand eines in der Zeichnung dargestellten Ausführungsbeispieles näher erläutert. Es zeigen:
- Fig.1: eine Seilbahnstation, in Seitenansicht;
- Fig.2: die Seilbahnstation gemäß Fig.1, in einer der Bewegungsrichtungen der Fahrbetriebsmittel gesehen;
- Fig.3: die Seilbahnstation gemäß den Fig.1 und 2, in Draufsicht;
- Fig.4, Fig.4a: eine Seilbahnkabine, in Vorderansicht und in Seitenansicht;
- Fig. 5: die Seilbahnstation gemäß den Fig.1 und 2, in einer anderen Ebene, in Draufsicht;
- Fig.6: das Detail A der Fig.2, in gegenüber dieser vergrößerter Darstellung;
- Fig.6a: das Detail B der Fig.2, in gegenüber dieser vergrößerter Darstellung; und
- Fig.7, Fig.7a: ein Detail der Fig.5, in zwei verschiedenen Drehlagen einer in eine Seilbahnstation einfahrenden Seilbahnkabine.

In den Fig.1 bis 3 ist eine der Stationen 1 einer Seilbahnanlage dargestellt. Wie daraus ersichtlich ist, befindet sich in dieser Station 1 eine Umlenkscheibe 11 für ein Trag- und Förderseil 2, an welches Seilbahnkabinen 3 ankuppelbar sind, wodurch sie von einer ersten Station zu einer zweiten Station bewegbar sind. In den Bereichen der Stationen sind an einer Tragkonstruktion jeweils Gruppen von Verzögerungsrädern 12, von Förderrädern 13 und von Beschleunigungsrädern 14 sowie Führungsschienen 15 vorgesehen.
In den Stationen werden die Seilbahnkabinen 3 vom Trag- und Förderseil 2 abgekuppelt und mittels der Verzögerungsräder 12, der Förderräder 13 und der Beschleunigungsräder 14 längs der Führungsschienen 15 durch die Stationen hindurchbewegt, wobei sie von den Passagieren verlassen bzw. bestiegen werden können.

Wie dies aus den Fig.4 und Fig. 4a ersichtlich sind, sind die einzelnen Seilbahnkabinen 3 am unteren Ende einer Gehängestange 31 mittels einer Trageinrichtung 32 in einer vertikalen Ebene verschwenkbar angelenkt. Am oberen Ende der Gehängestange 31 befinden sich ein Laufwerk 33 und eine Kupplungseinrichtung 34, mittels welcher die Seilbahnkabinen 3 an das Trag- und Förderseil 2 ankuppelbar sind. In der Trageinrichtung 32 befindet sich ein Lager 35, in welchem die Seilbahnkabine 3 mittels eines Antriebsmotors 36 um eine vertikale Achse verdrehbar ist. Zudem ist in der Seilbahnkabine 3 ein Steuergerät 37 für die Steuerung des Antriebsmotors 36 vorgesehen. Schließlich ist die Seilbahnkabine 3 mit einem ersten Steuerelement 51 zur Beaufschlagung des Steuergerätes 37 mit einem Schaltsignal und mit Schaltelementen 53, 54 ausgebildet. Dem ersten Steuerelement 51 ist im Bereich der Ausfahrt aus den Stationen 1 ein erstes Schaltelement zugeordnet und den zweiten Schaltelementen 53, 54 sind im Bereich der Einfahrt in die Stationen 1 befindliche zweite Steuerelemente zugeordnet.

Das erste Steuerelement besteht aus einem im unteren Bereich einer der seitlichen Außenwände der Seilbahnkabine 3 nach unten abragenden Schaltstab 51, welcher um eine horizontale Achse verschwenkbar ist. Die zweiten Schaltelemente bestehen aus zwei vom Boden der Seilbahnkabine 3 nach unten abragenden Schaltstangen 53 und 54.
Weiters ragt vom Boden jeder Seilbahnkabine 3 eine Führungswalze 30 vertikal nach unten ab, welcher in den Stationen befindliche Führungsschienen zugeordnet sind.

Wie dies aus Fig.5 ersichtlich ist, ist in jeder Station 1 im Bereich des Bodens eine Führungsschiene 4 vorgesehen, längs welcher die Seilbahnkabinen 3 mittels der Führungswalzen 30 während deren Bewegung durch die Station 1 hindurch geführt werden. In den Bereichen der Ausfahrt aus den Stationen 1 und der Einfahrt der Seilbahnkabinen 3 in die Stationen 1 sind die Führungsschienen 4 mit trichterartigen Erweiterungen 4a und 4b ausgebildet. Weiters sind in den Bereichen der Ausfahrt aus den Stationen 1 und der Einfahrt in die Stationen 1 die den Seilbahnkabinen 3 zugeordneten Schaltelemente bzw. Steuerelemente vorgesehen, welche mit dem an den Seilbahnkabinen 3 vorgesehenen Schaltstab 51 bzw. mit den Schaltstangen 53 und 54 zusammenwirken und durch welche die Drehbewegung der aus den Stationen 1 ausfahrenden Seilbahnkabinen 3 gesteuert wird bzw. die Drehlage der in die Stationen 1 einfahrenden Seilbahnkabinen 3 überprüft wird, wobei bei den Erfordernissen nicht entsprechenden Drehlagen der Seilbahnkabinen 3 eine Abschaltung der Seilbahnanlage bewirkt wird.
Im Bereich der Ausfahrt ist das erste Schaltelement durch einen Anschlag 52 gebildet, welcher mit dem Schaltstab 51 zusammenwirkt.

Wie dies aus Fig.6 ersichtlich ist, ragt der Anschlag 52 im Ausfahrtsbereich von einer Seitenwand des Fundamentes der Seilbahnstation 1 ab, wobei er mittels eines Antriebes 52a verstellbar ist. In einer ersten Stellung des Anschlages 52 befindet sich dieser seitlich außerhalb der Bewegungsbahn des Schaltstabes 51, wodurch durch den Schaltstab 51 bei der Vorbeifahrt der Seilbahnkabine 3 kein Signal bewirkt wird.

In einer zweiten Stellung des Anschlages 52 befindet er sich in der Bewegungsbahn des Schaltstabes 51, sodass dieser durch die Vorbeifahrt der Seilbahnkabine 3 verschwenkt wird, wodurch an das in der Seilbahnkabine 3 vorgesehene Steuergerät 37 ein Startsignal übermittelt wird.
Hierdurch wird die Seilbahnkabine 3 bei deren Ausfahrt aus der Station 1 in Drehung versetzt.

Weiters ragen von der Führungsschiene 4 nach oben Schaltstäbe 55 und 56 ab, welche den von den Seilbahnkabinen 3 nach unten abragenden Schaltstangen 53 und 54 zugeordnet sind. Die Schaltstäbe 55 und 56 dienen dazu, bei einer allfälligen Rückwärtsbewegung der Seilbahnkabinen 3 deren Drehlage zu überprüfen.

Wie dies weiters aus Fig.7 ersichtlich ist, sind die im Einfahrtsbereich der Seilbahnstationen 1 vorgesehenen zweiten Steuerelemente durch zwei Schaltstäbe 57 und 58 gebildet, welche gleichfalls um horizontale Achsen verschwenkbar sind und welche den von der Seilbahnkabine 3 nach unten abragenden Schaltstangen 53 und 54 zugeordnet sind. Die Schaltstangen 53 und 54 befinden sich von der Drehachse der Seilbahnkabine 3 in unterschiedlichen Abständen und in unterschiedlichen Winkellagen in Bezug auf die Bewegungsrichtung der Seilbahnkabine 3. Um zu gewährleisten, dass die Schaltstangen 53 und 54 bei unterschiedlichen Drehlagen der Seilbahnkabinen 3 gleiche Funktionen erfüllen, ist die Schaltstange 53, welche sich von der Drehachse der Seilbahnkabine 3 in einem kleineren Abstand als die Schaltstange 54 befindet, breiter als die Schaltstange 53 ausgebildet.

Bei der Einfahrt einer Seilbahnkabine 3 in eine der Stationen 1 werden durch zwei Sensoren Signale dahingehend abgegeben, dass eine Seilbahnkabine 3 einfährt, deren Drehlage überprüft werden muss. In der Folge wird durch die Schaltstäbe 57 und 58 überprüft, ob eine den Erfordernissen entsprechende Drehlage der Seilbahnkabine 3 besteht. Soferne dies nicht der Fall ist, wird die Seilbahnanlage abgestellt, worauf die Seilbahnkabine 3 manuell verdreht werden kann, um sie in diejenige Drehlage zu bringen, in welcher sie in der Station 1 von den Fahrgästen verlassen oder bestiegen werden kann.

Die Funktionen dieser beiden Einrichtungen zur Einschaltung der Drehbewegung bei der Ausfahrt einer Seilbahnkabine aus einer Seilbahnstation 1 und zur Überwachung der Drehlage einer Seilbahnkabine 3 bei der Einfahrt in eine Seilbahnstation sind wie folgt:

Soferne sich der Anschlag 52 in der zurückgezogenen ersten Stellung befindet, wird bei der Ausfahrt einer Seilbahnkabine 3 aus der Seilbahnstation 1 der diesem Anschlag 52 zugeordnete Schaltstab 51 nicht betätigt, wodurch von diesem auf das in der Seilbahnkabine 3 befindliche Steuergerät 37 kein Startsignal abgegeben wird. Soferne sich demgegenüber der Anschlag 52 in der vorgeschobenen, in die Bewegungsbahn des Schaltstabes 51 einragenden Stellung befindet, läuft der Schaltstab 51 bei der Ausfahrt der Seilbahnkabine 3 aus der Seilbahnstation 1 auf den Anschlag 52 auf. Hierdurch wird der Schaltstab 51 verschwenkt, wodurch an das Steuergerät 37 ein Startsignal für den Drehantrieb abgegeben wird. Hierdurch wird die Seilbahnkabine 3 während deren Bewegung von einer ersten Station zu einer zweiten Station in einer durch ein Programm vorgegebenen Weise verdreht.
So können innerhalb einer Fahrzeit von 5 min z.B. zwei volle Umdrehungen der Seilbahnkabine 3 erfolgen.

Alternativ dazu kann eine Funksteuereinrichtung vorgesehen sein, mittels welcher nach der Ausfahrt der Seilbahnkabine 3 aus den Stationen 1 das Steuergerät 37 angesteuert wird, wodurch von diesem auf das Steuergerät 37 ein Startsignal für den Drehantrieb abgegeben wird.

Bei der Einfahrt der Seilbahnkabine 3 in eine Seilbahnstation 1, welche durch zwei Sensoren erfasst wird, muss die Seilbahnkabine in einer solchen Drehlage in die Station 1 einfahren, dass sie von Passagieren verlassen bzw. bestiegen werden kann. Hierfür befindet sich im Einfahrtsbereich der Seilbahnstation 1 die vorstehend erläuterte Abtasteinrichtung, welche dazu dient, die Drehlage der einfahrenden Seilbahnkabine 3 zu überprüfen.

Soferne die Seilbahnkabine 3 eine den Erfordernissen entsprechende Drehlage aufweist, wie dies in Fig. 7 dargestellt ist, wobei eine Toleranz von + 5° zulässig ist, laufen die beiden Schaltstangen 53 und 54 auf die diesen zugeordneten Schaltstäbe 57 und 58 auf, wodurch von diesen beiden Schaltstäben 57 und 58 ein Steuersignal dahingehend abgegeben wird, dass sich die Seilbahnkabine 3 in der für die Einfahrt in die Station 1 erforderlichen Drehlage befindet.

Soferne demgegenüber, wie dies in Fig. 7a dargestellt ist, sich die Seilbahnkabine 3 bei ihrer Einfahrt in eine Seilbahnstation 1 in einer unrichtigen Drehlage befindet, wird nur einer der beiden Schaltstäbe 57 und 58 oder keiner derselben betätigt, wodurch an den Antrieb der Seilbahnanlage dahingehend ein Signal abgegeben wird, dass diese abgeschaltet wird. Es ist dann erforderlich, die Seilbahnkabine 3 manuell in die richtige Drehlage zu verstellen.
Soferne die Seilbahnkabine 3 in einer um 180° verdrehten Lage in eine der Stationen 1 einfährt, erfolgt deshalb gleichfalls keine Betätigung der Schaltstäbe 57 und 58, da sich die Schaltstangen 53 und 54 von der Drehachse der Seilbahnkabine 3 in ungleichen Abständen befinden, weswegen sie sich an den Schaltstäben 57 und 58 vorbei bewegen. Auch in diesem Fall wird der Antrieb der Seilbahnanlage abgestellt und muss die Seilbahnkabine 3 manuell verdreht werden.
Die im Ausfahrtsbereich vorgesehenen Schaltstäbe 55 und 56 erfüllen die gleiche Funktion, sobald die Seilbahnkabinen 3 in die Station 1 zurückbewegt werden.

Hierdurch ist somit eine Seilbahnanlage geschaffen, bei welcher die Seilbahnkabinen während der Fahrt über die Strecke verdreht werden können und bei welcher überwacht wird, dass die in die Seilbahnstationen einfahrenden Seilbahnkabinen die für das Verlassen oder Besteigen durch die Passagiere erforderliche Drehlage aufweisen.

## Patentansprüche

1. Seilbahnanlage mit einem Trag- und Förderseil (2), welches in den Stationen (1) über Umlenkscheiben (11) geführt ist und mit Fahrbetriebsmitteln (3), welche sich am unteren Ende von Gehängestangen (31) befinden, welche in den Stationen vom Trag- und Förderseil (2) abkuppelbar sind, welche in den Stationen (1) längs Führungsschienen (15) durch die Aus- und Einstiegsbereiche hindurchbewegbar und in der Folge an das Trag- und Förderseil (2) wieder ankuppelbar sind und welche gegenüber den Gehängestangen (31) um eine angenähert vertikale Achse verdrehbar gelagert sind, wobei sie mit einem Drehantrieb (36) ausgebildet sind, der durch ein in den Fahrbetriebsmitteln (3) befindliches Steuergerät (37) gesteuert wird sowie mit Einrichtungen zur Ein- bzw. Ausschaltung des Drehantriebes bei der Ausfahrt bzw. bei der Einfahrt der Fahrbetriebsmittel aus den Stationen bzw. in die Stationen, **dadurch gekennzeichnet, dass** im Einfahrtsbereich der Stationen (1) eine Abtasteinrichtung (57, 58) angeordnet ist, durch welche die Drehlage der in die Stationen (1) einfahrenden Fahrbetriebsmittel (3) erfasst wird und durch welche bei einer Überschreitung eines vorgegebenen Wertes in der Drehlage des betreffenden Fahrbetriebsmittels (3) eine Abschaltung der Seilbahnanlage bewirkt wird.

2. Seilbahnanlage nach Patentanspruch 1, **dadurch gekennzeichnet, dass** im Ausfahrtsbereich der Stationen (1) ein erstes Schaltelement (52) vorgesehen ist, durch welche das Steuergerät (37) bei der Ausfahrt der Fahrbetriebsmittel (3) aus den Stationen (1) ansteuerbar ist, um den Drehantrieb (36) einzuschalten.

3. Seilbahnanlage nach Patentanspruch 1, **dadurch gekennzeichnet, dass** eine Funksteuereinrichtung vorgesehen ist, durch welche das Steuergerät (37) bei der Ausfahrt des Fahrbetriebsmittels aus den Stationen (1) ansteuerbar ist, um den Drehantrieb (36) einzuschalten.

4. Seilbahnanlage nach Patentanspruch 2, **dadurch gekennzeichnet, dass** an den um eine vertikale Achse verdrehbaren Fahrbetriebsmitteln (3) ein erstes Steuerelement (51) vorgesehen ist, welchem im Ausfahrtsbereich der Stationen das erste Schaltelement (52) zugeordnet ist, durch welches, wenn es in die Bewegungsbahn des Steuerelementes (51) einragt, das erste Steuerelement (51) verstellt wird, wodurch an das im Fahrbetriebsmittel (3) befindliche Steuergerät (37) ein Signal abgegeben wird, durch welches eine Verdrehung des Fahrbetriebsmittels (3) bewirkt wird.

5. Seilbahnanlage nach Patentanspruch 4, **dadurch gekennzeichnet, dass** dem im Ausfahrtsbereich der Stationen (1) befindlichen ersten Schaltelement (52) eine Stelleinrichtung (52a), insbesondere ein Stellmotor, zugeordnet ist, durch welchen das Schaltelement (52) in eine erste Lage außerhalb der Bewegungsbahn des ersten Steuerelementes (51) und in eine zweite Lage innerhalb der Bewegungsbahn des ersten Steuerelementes (51) verstellbar ist.

6. Seilbahnanlage nach einem der Patentansprüche 1 bis 5, **dadurch gekennzeichnet, dass** die mit einem Drehantrieb (36) ausgebildeten Fahrbetriebsmittel (3) mit mindestens einem zweiten Schaltelement (53, 54) ausgebildet sind, welchem im Einfahrtsbereich der Stationen (1) ein zweites Steuerelement (57, 58) zugeordnet ist, wobei bei einer den Erfordernissen entsprechenden Drehlage der Fahrbetriebsmittel (3) das zweite Schaltelement (53, 54) mit dem zweiten Steuerelement (57, 58) zusammenwirkt.

7. Seilbahnanlage nach Patentanspruch 6, **dadurch gekennzeichnet, dass** die mit einem Drehantrieb (36) ausgebildeten Fahrbetriebsmittel (3) mit zwei Schaltelementen (53, 54) ausgebildet sind und im Einfahrtsbereich der Stationen (1) jedem dieser Schaltelemente (53, 54) jeweils ein zweites Steuerelement (57, 58) zugeordnet ist.

8. Seilbahnanlage nach einem der Patentansprüche 1 bis 7, **dadurch gekennzeichnet dass** die Fahrbetriebsmittel (3) in den Stationen mittels im Bereich des Bodens befindlichen Führungsschienen (4) geführt sind.

9. Seilbahnanlage nach Patentanspruch 8, **dadurch gekennzeichnet, dass** die Fahrbetriebsmittel (3) mit mindestens einer Führungswalze (30) od.dgl. ausgebildet sind, welcher in den Stationen (1) eine Führungsschiene (4) zugeordnet ist.

10. Seilbahnanlage nach Patentanspruch 9, **dadurch gekennzeichnet, dass** die Führungswalze (30) od.dgl. vom Boden der Seilbahnkabine (3) nach unten abragt und mit der in der Station (1) vorgesehenen Führungsschiene (4) zusammenwirkt.

11. Seilbahnanlage nach einem der Patentansprüche 4 und 5, **dadurch gekennzeichnet dass** das erste Steuerelement durch einen vom Fahrbetriebsmittel abragenden Schaltstab (51) gebildet ist, durch dessen Verschwenkung an das im Fahrbetriebsmittel (3) vorgesehene Steuergerät (37) ein Steuersignal abgegeben wird.

12. Seilbahnanlage nach Patentanspruch 6 bis 11, **dadurch gekennzeichnet, dass** die an den Fahrbetriebsmitteln (3) vorgesehenen zweiten Schaltelemente durch von diesen nach unten abragende Schaltstangen (53, 54) od.dgl. gebildet sind, in deren Bewegungsbahnen sich im Einfahrtsbereich der Stationen (1) vorgesehene zweite Steuerelemente (57, 58) befinden, welche durch diese Schaltstangen (53, 54) od.dgl. betätigbar sind.

## Claims

1. An aerial cableway installation having a carrying and hauling cable (2), which is guided over deflection sheaves (11) in the stations (1), and having movable transport units (3), which are located at the bottom end of suspension rods (31), which may be uncoupled from the carrying and hauling cable (2) in the stations, which may be moved along guide rails (15) through the boarding and alighting areas in the stations (1) and subsequently coupled again to the carrying and hauling cable (2) and which are mounted rotatably about an approximately vertical axis relative to the suspension rods (31), said units being constructed with a rotary drive (36), which is controlled by a controller (37) located in the movable transport units (3), as well as with devices for switching the rotary drive on or off when the movable transport units depart from or arrive in the stations, **characterised in that** a scanning device (57, 58) is arranged in the arrival area of the stations (1), by means of which the rotational position of the movable transport units (3) arriving in the stations (1) is detected and by means of which the aerial cableway installation may be switched off if the rotational position of the relevant movable transport unit (3) exceeds a set value.

2. An aerial cableway installation according to claim 1, **characterised in that** a first switch element (52) is provided in the departure area of the stations (1), by means of which the controller (37) may, upon departure of the movable transport units (3) from the stations (1), be triggered to switch on the rotary drive (36).

3. An aerial cableway installation according to claim 1, **characterised in that** a radio control device is provided, by means of which the controller (37) may, upon departure of the movable transport unit from the stations (1), be triggered to switch on the rotary drive (36).

4. An aerial cableway installation according to claim 2, **characterised in that** there is provided on the movable transport units (3) rotatable about a vertical axis a first control element (51), with which is associated in the departure area of the stations the first switch element (52), by means of which, if it is projecting into the movement path of the control element (51), the first control element (51) is adjusted, whereby a signal is output to the controller (37) located in the movable transport unit (3), which signal brings about rotation of the movable transport unit (3).

5. An aerial cableway installation according to claim 4, **characterised in that** a positioner (52a), in particular a positioning motor, is associated with the first switch element (52) located in the departure area of the stations (1), by means of which positioning motor the switch element (52) is adjustable into a first position outside the movement path of the first control element (51) and into a second position within the movement path of the first control element (51).

6. An aerial cableway installation according to any one of claims 1 to 5, **characterised in that** the movable transport units (3) provided with a rotary drive (36) are provided with at least one second switch element (53, 54), with which a second control element (57, 58) is associated in the arrival area of the stations (1), the second switch element (53, 54) cooperating with the second control element (57, 58) if the rotational position of the movable transport units (3) is as required.

7. An aerial cableway installation according to claim 6, **characterised in that** the movable transport units (3) provided with a rotary drive (36) are provided with two switch elements (53, 54) and a second control element (57, 58) is in each case associated with each of these switch elements (53, 54) in the arrival area of the stations (1).

8. An aerial cableway installation according to any one of claims 1 to 7, **characterised in that** the movable transport units (3) are guided in the stations by means of guide rails (4) located in the area of the ground.

9. An aerial cableway installation according to claim 8, **characterised in that** the movable transport units (3) are provided with at least one guide roller (30) or the like, with which a guide rail (4) is associated in the stations (1).

10. An aerial cableway installation according to claim 9, **characterised in that** the guide roller (30) or the like projects downwards from the bottom of the cableway car (3) and cooperates with the guide rail (4) provided in the station (1).

11. An aerial cableway installation according to either one of claims 4 and 5, **characterised in that** the first control element is formed by a switch bar (51) projecting from the movable transport unit, swivelling of which causes a control signal to be output to the controller (37) provided in the movable transport unit (3).

12. An aerial cableway installation according to claims 6 to 11, **characterised in that** the second switch elements provided on the movable transport units (3) are formed by switch rods (53, 54) or the like projecting downwards from the latter, in the movement paths of which there are located second control elements (57, 58) provided in the arrival area of the stations (1), which may be actuated by these switch rods (53, 54) or the like.

## Revendications

1. Téléphérique comprenant un câble porteur et tracteur (2) qui passe sur des poulies de renvoi (11), dans les stations (1), et des véhicules (3) qui se trouvent à l'extrémité inférieure de barres de suspension (31), qui sont aptes à être désaccouplés du câble porteur et tracteur (2), dans les stations, qui, dans lesdites stations, sont aptes à traverser les zones de débarquement et d'embarquement le long de rails de guidage (15) et à être raccouplés ensuite au câble (2), et qui sont montés pour pouvoir pivoter par rapport aux barres de suspension (31) sur un axe à peu près vertical, ces véhicules étant pourvus d'un entraînement rotatif (36) qui est commandé par un appareil de commande (37) situé dans les véhicules (3), et comprenant aussi des dispositifs pour mettre en marche et arrêter l'entraînement rotatif lorsque les véhicules quittent les stations ou arrivent dans les stations,
**caractérisé en ce qu'**il est prévu dans la zone d'arrivée des stations (1) un dispositif d'exploration (57, 58) grâce auquel la position en rotation des véhicules (3) arrivant dans les stations (1) est détectée et grâce auquel un arrêt du téléphérique est provoqué si une valeur prédéfinie est dépassée dans la position de rotation du véhicule (3) concerné.

2. Téléphérique selon la revendication 1, **caractérisé en ce qu'**il est prévu dans la zone de sortie des stations (1) un premier élément de commutation (52) grâce auquel l'appareil de commande (37) est apte à être commandé quand les véhicules (3) sortent des stations (1), afin de mettre en marche l'entraînement rotatif (36).

3. Téléphérique selon la revendication 1, **caractérisé en ce qu'**il est prévu un dispositif de commande radio grâce auquel l'appareil de commande (37) est apte à être commandé, quand le véhicule sort des stations (1), pour mettre en marche l'entraînement rotatif (36).

4. Téléphérique selon la revendication 2, **caractérisé en ce qu'**il est prévu sur les véhicules (3) aptes à pivoter sur un axe vertical un premier élément de commande (51) auquel est associé dans la zone de sortie des stations le premier élément de commutation (52) qui, quand il s'avance dans la trajectoire dudit élément de commande (51), déplace ledit premier élément de commande (51), moyennant quoi un signal qui provoque une rotation du véhicule (3) est envoyé à l'appareil de commande (37) situé dans le véhicule (3).

5. Téléphérique selon la revendication 4, **caractérisé en ce qu'**il est prévu, associé au premier élément de commutation (52) qui se trouve dans la zone de sortie des stations (1), un actionneur (52a), par exemple un servomoteur, grâce auquel l'élément de commutation (52) est apte à être amené dans une première position située à l'extérieur de la trajectoire du premier élément de commande (51), et dans une seconde position située à l'intérieur de ladite trajectoire du premier élément de commande (51).

6. Téléphérique selon l'une des revendications 1 à 5, **caractérisé en ce que** les véhicules (3) pourvus d'un entraînement rotatif (36) sont équipés d'au moins un second élément de commutation (53, 54) auquel est associé dans la zone d'arrivée des stations (1) un second élément de commande (57, 58), étant précisé qu'en présence d'une position de rotation des véhicules (3) qui répond aux exigences, le second élément de commutation (53, 54) coopère avec le second élément de commande (57, 58).

7. Téléphérique selon la revendication 6, **caractérisé en ce que** les véhicules (3) pourvus d'un entraînement rotatif (36) sont équipés de deux éléments de commutation (53, 54), et dans la zone d'arrivée des stations (1) un second élément de commande (57, 58) est associé à chacun de ces éléments de commutation (53, 54) .

8. Téléphérique selon l'une des revendications 1 à 7, **caractérisé en ce que** les véhicules (3) sont guidés dans les stations à l'aide de rails de guidage (4) qui se trouvent dans la zone du sol.

9. Téléphérique selon la revendication 8, **caractérisé en ce que** les véhicules (3) sont pourvus d'au moins un cylindre de guidage (30) ou d'un mécanisme similaire auquel est associé dans les stations (1) un rail de guidage (4).

10. Téléphérique selon la revendication 9, **caractérisé en ce que** le cylindre de guidage (30) ou le mécanisme similaire dépasse vers le bas à partir du plancher de la cabine de téléphérique (3) et coopère avec le rail de guidage (4) prévu dans la station (1).

11. Téléphérique selon la revendication 4 ou 5, **caractérisé en ce que** le premier élément de commande est formé par une tige de commutation (51) qui dépasse du véhicule et grâce au pivotement de laquelle un signal de commande est envoyé à l'appareil de commande (37) prévu dans le véhicule (3).

12. Téléphérique selon les revendications 6 à 11, **caractérisé en ce que** les seconds éléments de commutation prévus sur les véhicules (3) sont formés des tiges de commutation (53, 54) ou de mécanismes similaires qui dépassent des véhicules (3) vers le bas et dans la trajectoire desquels se trouvent des seconds éléments de commande (57, 58) qui sont prévus dans la zone d'arrivée des stations (1) et qui sont aptes à être actionnés par ces tiges de commutation (53, 54) ou mécanismes similaires.
